# EUROPÄISCHE PATENTSCHRIFT

(11) **EP 1 771 836 B1**
(45) Veröffentlichungstag und Bekanntmachung des Hinweises auf die Patenterteilung: **31.12.2008**
(21) Anmeldenummer: 05754157.5
(22) Anmeldetag: 28.06.2005
(51) Int. Cl.: G09F 19/14

(54) **DEKORATIONSVERFAHREN FÜR SPORTGERÄTE DURCH BEDRUCKEN VON KUNSTSTOFFFOLIEN SOWIE FOLIE ZUR DURCHFÜHRUNG DES VERFAHRENS**
METHOD FOR DECORATING SPORTS EQUIPMENT BY PRINTING PLASTIC FILMS, AND FILM FOR CARRYING OUT SAID METHOD
PROCEDE POUR DECORER DES ARTICLES DE SPORT PAR L'IMPRESSION DE FILMS PLASTIQUES ET FILM POUR LA MISE EN OEUVRE DUDIT PROCEDE

(30) Priorität: 26.07.2004 AT 12742004
(43) Veröffentlichungstag der Anmeldung: 11.04.2007
(73) Patentinhaber: Fischer Gesellschaft m.b.H., 4910 Ried im Innkreis (AT)
(72) Erfinder: ORNETSMÜLLER, Anita, A-4982 Obernberg (AT)
(74) Vertreter: Sonn & Partner Patentanwälte
(86) Internationale Anmeldenummer: PCT/AT2005/000237
(87) Internationale Veröffentlichungsnummer: WO 2006/010174

(56) Entgegenhaltungen:
- EP-A- 1 445 124
- DE-U1- 29 512 971
- US-B1- 6 256 150
- US-B1- 6 635 196

## Beschreibung

Die Erfindung betrifft ein Dekorationsverfahren für Sportgeräte, insbesondere Sportgeräte für gleitende Fortbewegung, wie Skier, Snowboards und dgl., nach dem Oberbegriff des Anspruches 1.

Solche Sportgeräte werden zur Erzielung eines dekorativen Erscheinungsbildes an deren Oberfläche bedruckt.

Dies geschieht z.B., indem diese Sportgeräte direkt z.B. im Siebdruckverfahren, Tampondruckverfahren oder in einem vorgelagerten Arbeitsschritt mit dem gewünschten Dekor bedruckt werden. Es ist auch bekannt, eingefärbte Folien auf einer Seite mittels verschiedener Druckverfahren, wie beispielsweise Siebdruckverfahren, Thermodiffusionsdruckverfahren, Digitaldruckverfahren, Tampondruckverfahren, Tiefdruckverfahren u. ä., zu gestalten. Diese gestaltete Seite bildet die Skioberfläche. Hierbei werden die bedruckten Folien bei Skiern und Snowboards während des Zusammenfügens der einzelnen Bauteile in der Skipresse mit eingelegt und gleichzeitig mit den restlichen Bauteilen zusammengefügt. Alternativ kann in einem ersten Fertigungsschritt dieser Rohski mittels der vorher gestalteten Dekorschicht verbunden werden.

Diese Variante hat den Nachteil, dass die mühsam aufgebrachte dekorative Gestaltung schon nach kurzem Gebrauch, beispielsweise durch die Stahlkanten, stark beschädigt wird und somit in kurzer Zeit unansehnlich wird.

Versieht man derartig hergestellte Oberflächen mittels eines transparenten Abdecklacks, kann die Verschleißfestigkeit geringfügig erhöht werden, allerdings ist damit auch keine zufriedenstellende Lösung gefunden.

Im Laufe der Jahre hat sich die Verwendung so genannter transparenter Oberflächen durchgesetzt, die nach den oben angeführten Druckverfahren auf jener Seite gestaltet werden, die in späterer Folge in Richtung des Skikörpers hin zu liegen kommt.

In der Regel bewegen sich die Dicken dieser transparenten Folien in der Größenordnung von 50 µ bis 1000 µ. In der Regel werden thermoplastische Materialien, beispielsweise aus der Gruppe der Polyamide, der thermoplastischen Polyurethane, thermoplastische Polyesther, Polymethylmethakrylat, Polycarbonat, Polystyrole und deren blends, sowie Polyolefine verwendet, wobei zu sagen ist, dass auch Filme aus duroplastischen Materialien Verwendung finden können.

Insbesondere Ski und Snowboards sind damit in hervorragender und einfacher Weise dekorativ gestaltbar, wobei auch ein ausreichender Verschleißschutz gegeben ist.

Die DE 295 12 971 U1 und die US-B1 6 635 196 zeigen einen Werbeträger, welcher als Sportgerät, insbesondere als Ski, ausgebildet ist, wobei die gesamte Außenfläche bzw. großflächigen Bereiche des Werbeträgers mit einem schichtartigen Überzug in Form eines Prismenbildes versehen sind. Das Prismenbild mit Wechseleffekt ist direkt in die Außenfläche des Werbeträgers integriert bzw. nachträglich aufgeklebt oder auflaminiert.

Die US-B1 6 256 150 zeigt ein Verfahren zur Erzeugung dreidimensionaler Bilder sowie eine Linsenrasterfolie mit einer wechselbaren Bildfolie, die von der Unterseite der Linsenrasterfolie angeordnet ist.

Die DE 44 42 210 A1 zeigt ein Verfahren zur Erzeugung dreidimensionaler Bilder sowie eine Linsenrasterfolie und einen Drucker zur Durchführung des Verfahrens mit einer mehrschichtigen Verbundfolie, deren erste, die Zylinderlinsen bildende, Schicht im Hinblick auf die optischen Eigenschaften (Brechungsindex; Transparenz) und deren zweite Schicht im Hinblick auf die Bedruckbarkeit für einen elektrostatischen Drucker und/oder Tintenstrahldrucker optimiert ist. Das aus mehreren Pixeln entsprechend der Auflösung des verwendeten Druckers bestehende Bild, welches zudem eine Streifenstruktur aufweist, wird dabei unmittelbar auf die glatte Rückseite der Linsenrasterfolie, insbesondere in der Brennebene der Linsenrasterfolie, aufgedruckt.

Zusammenfassend wird festgehalten, dass die Verwendung von Linsenrasterfolien mit entsprechend bewegenden Bildern wie aus den Vorhalten ersichtlich, Stand der Technik ist, allerdings hergestellt mittels Offset-Druck oder Tintenstrahl-Druck oder ähnlichen elektronischen Druckmedien.

Die DE 101 00 692 A1 zeigt ein Verfahren zum Herstellen einer Dekorfolie mit 3D-Effekt, bei dem eine transparente, lichtdurchlässige Folie aus thermoplastischem Kunststoff gefertigt, durch einen von einer Prägewalze und einer Gegenwalze gebildeten Walzenspalt gezogen und hierbei auf ihrer Oberseite mit einer geometrischen Prägestruktur aus einer Vielzahl von konvexen Kuppen in Rasterform versehen wird, wobei die Folie auf ihrer Unterseite über mindestens eine Rasterwalze mit einem Punkt-Druckraster zum Auftragen einer Druckfarbe geführt und mit einem Druckmuster in Form eines Punkt-Druckrasters versehen wird.

Wohl ist im Prioritätsintervall die EP 1 445 124 A2 erschienen, die ein dekoratives Oberflächenmaterial mit einer Lentikularfolie in Form einer witterungsbeständigen Kunststofffolie zum Erzeugen eines dekorativen Wechselbild- und/oder Animationseffektes zeigt, welche an ihrer Rückseite mit einem Aufdruck zum Erzeugen des dekorativen Wechselbild- und/oder Animationseffektes versehen ist, wobei das Bedrucken direkt, d.h. ohne zusätzliches Druckpapier, auf die vorzugsweise vorbehandelte Folie mittels üblicher Drucktechniken, wie Thermotransfer-, Offset- oder Siebdruck, erfolgt.

Die Druckschrift zeigt weiters ein Schneesportgerät, insbesondere Ski oder Snowboard, welches das dekorative Oberflächenmaterial wenigstens in Teilbereichen seiner Oberfläche aufweist.

Aufgabe der Erfindung ist die Schaffung eines kostengünstigen Dekorationsverfahrens für Schneesportgeräte, mit welchem dreidimensionale Effekte erreicht werden.

Diese Aufgabe wird erfindungsgemäß durch das Merkmal des Patentanspruches 1 gelöst.

Durch die erfindungsgemäßen Maßnahmen werden mit verhältnismäßig wenig Aufwand neuartige Dekorationseffekte insbesondere von kippenden bzw. bewegenden Bildern hergestellt. Dabei werden dreidimensionale Tiefeneffekte erzielt, ähnlich holographischen Bildern, sowie, je nach Betrachtungswinkel des Sportgerätes, unterschiedliche Graphikelemente sichtbar.

Weitere Einzelheiten der Erfindung werden anhand der beiliegenden Zeichnungen näher beschrieben, welche der Einfachheit halber und zur besseren Übersichtlichkeit schematische Darstellungen sind.

Es zeigen:
Fig. 1 ein Sieb für das Siebdruckverfahren in schaubildlicher Darstellung;
Fig. 2 das Prinzip des Siebdruckvorganges;
Fig. 3 eine Ausführung eines Dekors;
Fig. 4 eine Oberflächen-Folie in schaubildlicher Darstellung;
Fig. 5 bis 7 je einen unterschiedlichen Querschnitt der Folie nach Fig. 4;
Fig. 8 einen ähnlichen Querschnitt wie Fig. 7 mit dem Unterschied, dass zwischen den Motiven Leerstellen eingebaut sind;
Fig. 9 einen Teil einer Folie mit linsenförmigen Noppen in schaubildlicher Darstellung;
Fig. 10 eine ähnliche Darstellung wie Fig. 9, jedoch mit versetzten Reihen von Noppen;
Fig. 11a und 11b je eine Draufsicht auf einen Teil einer Folie mit unterschiedlichem Motiv; und
Fig. 12 eine Variante zur Ausführungsform nach Fig. 8.

In Fig. 1 ist mit 1 ein Siebrahmen bezeichnet, in dem ein Sieb 2 eingespannt ist, welches zwischen sich kreuzenden Fäden z.B. aus Nylon des vorzugsweise als Gewebe ausgebildeten Siebes 2 Poren vorhanden sind, durch welche eine Siebdruck-Farbe hindurchgedrückt werden kann.

Im vorliegenden Falle wird das Siebgewebe vorzugsweise vollständig mittels eines UV-härtenden Harzes benetzt, wobei jene Stellen, durch die später beim Druckvorgang Farbe durchgedrückt werden soll, in Fig. 1 mit 3 gekennzeichnet, werden gegen UV-Licht abgedeckt. Das so vorbereitete Sieb 2 wird anschließend mittels Einstrahlung von UV-Licht gehärtet. Jene Stellen, die abgedeckt wurden, können ausgewaschen werden, wodurch die angesprochenen Poren, in diesem Fall in den Flächen 3, erhalten werden.

In Fig. 2 ist mit 4 die zu bedruckende Oberflächen-Folie, mit 5 ein sogenanntes Rakel, Schabeisen od. dgl., und mit 6 eine vorzugsweise hochviskose Siebdruck-Farbe bezeichnet.

Durch Bewegen des Rakels 5 entlang der Folie 4 im vorliegenden Falle, wie in Fig. 2 angedeutet ist, in Pfeilrichtung X und unter gleichzeitigem Aufbringen eines moderaten Druckes in Pfeilrichtung Y, wird die Farbe, sowohl durch das Sieb 2 als auch gleichzeitig auf die zu bedruckende Folie 4 gedrückt. Damit entsteht, wie aus Fig. 3 ersichtlich, in ganz einfacher Weise das Dekor. In diesem Fall drei Dreiecke 3 aus Fig. 1.

Um nun dreidimensionale Effekte zu erreichen, müssen Folien verwendet werden, die mehr oder weniger eine Oberflächen-Struktur aufweisen, die einer optischen Linse entsprechen.

In Fig. 4 ist eine solche Oberflächen-Folie schematisch dargestellt, in diesem Falle durch Aneinanderreihung plankonvexer Linsen im Querschnitt, wobei die Querschnittsrichtung mit Y bezeichnet ist. In X-Richtung finden in dieser Ausführungsform lineare linsenförmige Halbzylinder Verwendung.

Betrachtet man den Querschnitt eines einzelnen Stranges in Fig. 4, so liegt die Linsenachse genau in der Symmetrieebene in Z-Richtung. Die Z-Richtung beschreibt in diesem Fall jene Richtung, aus der der Beobachter normal auf die Oberfläche sieht. Der Brennpunkt F des einzelnen Stranges liegt dabei mehr oder weniger weit unterhalb der Folie 4. Die Lage des Brennpunktes hängt im Wesentlichen vom Radius R der abgebildeten Linse ab.

Dadurch entsteht ein gewisser dreidimensionaler Effekt, der allerdings für sich alleine noch kaum Wirkung erzielt.

Der gewünschte dreidimensionale Effekt wird erst nach dem Bedrucken gemäß der Erfindung erreicht. Dieser wird anhand der Fig. 5 bis 8 näher erläutert.

Fig. 5 zeigt den Querschnitt der Folie 4 aus Fig. 4, die gemäß dieser Ausführung mit zwei verschiedenen Bildelementen 41 und 42 auf der planen Seite der Folie 4 im Siebdruckverfahren bedruckt ist. Zu erkennen ist, dass das Motiv 41 jeweils vom linken Rand der Linse bis zur Linsenachse LA reicht.

Das Motiv 42 reicht jeweils von der Linsenachse LA bis zum rechten Rand der jeweiligen Linse. Betrachtet man ein solches Bild aus dem Blickwinkel I, ist jeweils nur das Motiv 41 sichtbar. Verändert man den Blickwinkel I in Richtung des Blickwinkels II ist nur das Motiv 42 sichtbar. Bewegt man die bedruckte Folie kontinuierlich zwischen den Betrachtungswinkeln hin und her, kippt das Design ständig vom Motiv 41 auf 42 und umgekehrt.

Nach der Variante nach Fig. 6 sind auf die Folie 4 wiederum zwei Motive 41 und 42 aufgebracht, wobei in diesem Falle die Breite X1 der Linse gedrittelt ist, das Motiv 42 symmetrisch um die Linsenachse LA aufgedruckt, das Motiv 41 jeweils auf der linken bzw. auf der rechten Seite der Linsengrundfläche. Gestaltungen, die nach dieser Art hergestellt sind, zeigen bei der Draufsicht, d.h. Blickrichtung in Linsenachse nur das Motiv 42, bei Betrachtung von der linken und rechten Seite gekennzeichnet mit III + IV, jeweils nur das Motiv 41, wobei das Erscheinungsbild von der geometrischen Ausbildung der Linsenoberfläche abhängig ist, je nachdem auf welches Motiv die gebrochenen Lichtstrahlen in Abhängigkeit der Linsenkrümmung auftreffen.

Einen besonderen dreidimensionalen Effekt erzielt man nach der Ausbildung nach Fig. 7. In diesem Fall ist die Folie 4 an ihrer planen Seite mit zwei Motiven 41 und 42 bedruckt, die in diesem Fall gleich groß sind, aber in ihrer Maximalbreite kleiner als die halbe Linsenbreite X1. Die Motive sind über den gesamten Querschnitt der Folie 4 alternierend aneinander gereiht, womit sich ein Bild für den Betrachter ergibt, wodurch bei jedem Betrachtungswinkel ein unterschiedliches Erscheinungsbild entsteht. Dreht man einen Ski, der mit einer Oberflächen-Folie, die gemäß Fig. 7 versehen ist, so gewinnt man den Eindruck, wie wenn sich ein dreidimensionales Bild über die Oberfläche bewegen würde.

Fig. 8 bezweckt das Gleiche wie Fig. 7, wobei aber zwischen den Motiven 41 und 42 Leerstellen 43 eingebaut sind. Bei der Ausführung nach dieser Variante erreicht man durch Änderung des Betrachtungswinkels ein sich bewegendes Bild, dessen Umrisse verschwommen erscheinen.

Bei der in Fig. 12 dargestellten Variante dieser Ausführungsform sind die unterschiedlichen Bilder 41 und 42 nur über einen Teil des Querschnittes der Folie, in diesem als Prinzip dargestellten Fall, nach dem System der Fig. 7 in alternierender Reihenfolge bedruckt. Im restlichen Querschnitt ist nur das Dekor 41 aneinander gereiht. Durch diese Maßnahme ist es in ganz einfacher Weise möglich, die kippenden bzw. bewegenden Bildeffekte nur in einem Teilbereich der Oberfläche des Sportgerätes sichtbar zu machen, wodurch besonders exklusive Dekore erreicht werden können.

Nach den beschriebenen Ausführungsvarianten entstehen über den Querschnitt betrachtet, d.h. in Y- und Z-Richtung aus Fig. 4 dreidimensionale in Abhängigkeit vom Betrachtungswinkel kippende Dekore. Bei Verwendung von Oberflächen-Strukturen gemäß Fig. 9 kann man auf Basis der Bedruckung der Motive nach Fig. 5 bis 8 einen zusätzlichen dreidimensionalen Effekt auch in X-Richtung erreichen, da die Folie 4 mit noppenförmigen Linsen 5 versehen ist. Die Linien 51 und 52 in Fig. 9 stellen Meridiane dar und sind hier nur zur Darstellung, dass es sich um linsenartige Noppen handelt, eingezeichnet. Diese linsenförmigen Noppen können geometrisch genau angeordnet sein, beispielsweise in Reihen mit konstanten Abständen in Y- und X-Richtung, oder beispielsweise versetzt wie in Fig. 10 dargestellt oder aber auch statistisch verteilt.

Fig. 11a zeigt eine Draufsicht auf eine Folie 4 gemäß Fig. 9, wobei das Motiv 41, welches auf der planen Unterseite der Folie aufgedruckt ist, statistisch angeordnet ist, wodurch je nach Betrachtungswinkel verschieden große Teile des Motivs 41 zu sehen sind und damit wiederum der Eindruck eines sich bewegenden Hintergrundes entsteht.

Fig. 11b zeigt eine Draufsicht auf eine Folie 4 gemäß Fig. 9, wobei die Motive 41, 42, 43, 44 jeweils in einem Viertelkreis geometrisch angeordnet sind, wodurch sich ein Erscheinungsbild ergibt, das sich je nach Betrachtungswinkel konstant verändert.

## Patentansprüche

1. Dekorationsverfahren für Sportgeräte, insbesondere Ski, Snowboards u. dgl. durch Bedrucken von transparenten, als Linsenrasterfolie ausgebildeten Kunststofffolien (4) mit planer Unterseite, die mit einem aus verschiedenen Bildelementen (41, 42, 43, 44) gebildeten Muster bedruckt ist, die aus matrixförmig angeordneten plankonvexen Linsen besteht, zum Erzeugen eines dekorativen Wechselbildes und/oder Animationseffektes, **dadurch gekennzeichnet, dass** das Bedrucken der Folie im Siebdruckverfahren erfolgt, worauf die Folie mit dem Sportgerät verbunden wird.

2. Folie zur Durchführung des Verfahrens nach Anspruch 1, deren Oberflächen-Struktur einer optischen Linse entspricht, **dadurch gekennzeichnet, dass** im Querschnitt plankovexe Linsen aneinander gereiht sind, wobei der Brennpunkt des einzelnen Stranges unterhalb der Folie liegt und auf der planen Seite der Folie (4) Bildelemente (41, 42) vorgesehen sind.

3. Folie nach Anspruch 2, **dadurch gekennzeichnet, dass** die Motive, Bildelemente od. dgl. alternierend aneinander gereiht sind.

4. Folie nach Anspruch 3, **dadurch gekennzeichnet, dass** zwischen den Motiven Leerstellen (43) eingebaut sind.

5. Folie nach Anspruch 2, **dadurch gekennzeichnet, dass** jeweils in einem Viertelkreis geometrisch angeordnete Motive (41, 42, 44) vorgesehen sind.

6. Folie nach mindestens einem der Ansprüche 2 bis 4, **dadurchgekennzeichnet**, dass die unterschiedlichen Bildelemente (41, 42) nur über einen Teil des Querschnittes der Folie in alternierender Reihenfolge vorgesehen sind, während nur im restlichen Teil die Motive, Bildelemente od. dgl. aneinander gereiht sind.

## Claims

1. A decorating method for sports equipment, in particular skis and snowboards and the like, by imprinting transparent films (4) made of synthetic material having a planar lower side and designed as lenticular grid film, wherein the lower side is imprinted with a pattern formed of several image elements (41, 42, 43, 44) and consists of planar convex lenses arranged in a matrix-type manner, so as to achieve a decorative changing image and/or an animation effect, **characterized in that** imprinting of the foil is effected with the screen-printing method, whereupon the film will be connected with the sports equipment.

2. A film for carrying out the method according to claim 1, whose surface texture corresponds to an optical lens, **characterized in that** lenses of planar convex cross-section are serially arranged, wherein the focal point of the individual strand is located below the film, and image elements (41, 42) are provided on the planar side of the film (4).

3. A film according to claim 2, **characterized in that** the motifs, image elements and the like are serially arranged in alternating sequence.

4. A film according to claim 3, **characterized in that** voids (43) are incorporated between the motifs.

5. A film according to claim 2, **characterized in that** geometrically arranged motifs (41, 42, 44) are each arranged in a quarter circle.

6. A film according to at least one of claims 2 to 4, **characterized in that** the different image elements (41, 42) are provided only across a part of the cross-section of the film in alternating sequence, whereas only in the remaining part the motifs, image elements or the like are serially arranged.

## Revendications

1. Procédé pour décorer des articles de sport, en particulier des skis, des planches à neige et analogues, par l'impression de films transparents en matière synthétique (4) sous forme de feuilles présentant un motif de lentilles avec une face inférieure plane, imprimée avec un motif formé de différents éléments d'image (41, 42, 43, 44), composée de lentilles plan-convexes agencées sous forme de matrice servant à produire une image changeante décorative et/ou un effet d'animation décoratif, **caractérisé en ce que** l'impression du film est réalisée par sérigraphie après laquelle le film est relié à l'article de sport.

2. Feuille pour la mise en oeuvre du procédé selon la revendication 1, dont la structure de surface supérieure correspond à une lentille optique, **caractérisée en ce que** des lentilles plan-convexes dans le sens d'une section transversale sont agencées en rangées l'une à côté de l'autre, le point focal d'une rangée individuelle étant situé en dessous de la feuille, et **en ce que** des éléments d'image (41, 42) sont prévus sur le côté plan de la feuille (4).

3. Feuille selon la revendication 2, **caractérisée en ce que** les motifs, éléments d'image ou similaires sont agencés en rangées l'un à côté de l'autre en alternance.

4. Feuille selon la revendication 3, **caractérisée en ce que** des espaces vides (43) sont prévus entre les motifs.

5. Feuille selon la revendication 2, **caractérisée en ce que** dans chaque cas, dans un quart de cercle, des motifs agencés de façon géométrique (41,42, 44) sont prévues.

6. Feuille selon au moins une des revendications 2 à 4, **caractérisée en ce que** les différents éléments d'image (41, 42) ne sont prévus sous forme d'une série en alternance que sur une partie de la section transversale de la feuille, tandis que les motifs, éléments d'image ou similaires ne sont agencés en rangées l'un à côté de l'autre que dans la partie restante.
